# EUROPÄISCHE PATENTSCHRIFT

(11) **EP 2 186 077 B1**
(45) Veröffentlichungstag und Bekanntmachung des Hinweises auf die Patenterteilung: **14.06.2017**
(21) Anmeldenummer: 08786746.1
(22) Anmeldetag: 01.08.2008
(51) Int. Cl.: G08G 1/0968, B60K 31/00, G08G 1/095, G08G 1/0967

(54) **VERFAHREN UND VORRICHTUNG ZUR STEUERUNG DES VERKEHRSFLUSSES**
METHOD AND DEVICE FOR CONTROLLING TRAFFIC FLOW
PROCÉDÉ ET DISPOSITIF DE COMMANDE DU TRAFIC ROUTIER

(30) Priorität: 29.08.2007 DE 102007040985
(43) Veröffentlichungstag der Anmeldung: 19.05.2010
(73) Patentinhaber: Continental Teves AG & Co. OHG, 60488 Frankfurt (DE)
(72) Erfinder: STÄHLIN, Ulrich, 65670 Eschborn (DE)
(74) Vertreter: Wagner, Philipp
(86) Internationale Anmeldenummer: PCT/EP2008/060126
(87) Internationale Veröffentlichungsnummer: WO 2009/027173

(56) Entgegenhaltungen:
- WO-A-03/077222
- US-A1- 2003 128 135

## Beschreibung

Die Erfindung betrifft ein Verfahren und eine Vorrichtung zum Steuern des Verkehrsflusses. Dabei ist vorgesehen, dass die Information über die Zeitdauer bis zum Schalten einer Ampel auf eine andere Ampelphase, d.h. insbesondere rot, gelb oder grün, verwendet wird, um dem Fahrer eines Fahrzeugs eine Geschwindigkeitsempfehlung zum Heranfahren an die Ampel zu geben. Eine Ampel im Sinne der Erfindung ist eine beliebige Lichtzeichenanlage, welche Anweisungen an Fahrzeuge im Straßenverkehr gibt.

Bei derartigen Ampelphasenassistenten wird also die Information über die Dauer bis zum Wechsel der Ampel zu der nächsten Ampelphase, zum Beispiel von grün auf gelb auf rot, dazu genutzt, dem Fahrer anzuzeigen, bei welcher Geschwindigkeit er eine grüne Welle hat, d.h. ob er noch bei grün die Ampel passieren kann oder diese vorher auf rot schalten wird und ihn zum Halten zwingt. Um diese Funktion des Ampelphasenassistenten zu realisieren, ist es notwendig, dass das Fahrzeug die Schaltzeitpunkte zwischen den einzelnen Phase der Ampel kennt. Typischerweise wird hierfür eine direkte Kommunikation zwischen der Ampel und dem Fahrzeug verwendet, über welche die Schaltzeitpunkte kommuniziert wird. Hierbei kommt insbesondere die sogenannte Dedicated Short Range Communication (DSRC) zur Anwendung, d. h. eine Fahrzeug-zu-Infrastruktur-Kommunikation auf Basis von Adhoc-Netzwerken.

Hierbei besteht jedoch das Problem, dass diese Ad-hoc-Netzwerke häufig nicht schnell genug aufgebaut werden oder abhängig von der Hardware der einzelnen Fahrzeuge nicht für alle Fahrzeuge zur Verfügung stehen. Außerdem reicht die Reichweite der Kommunikation nicht aus, um vorausschauend für eine Vielzahl von in der Folge passierter Ampeln eine auf diese Ampeln insgesamt abgestellte Geschwindigkeitsempfehlungen zu geben.

Die Druckschrift WO 03/077222 A (D1) offenbart ein Verfahren zur automatischen Fahrzeugführung, bei dem Infrastrukturdaten drahtlos an das Fahrzeug übermittelt werden und Befehle für die Fahrzeugführung anhand der Infrastrukturdaten berechnet werden.

Die Druckschrift US2003/128135 A1 offenbart eine Vorrichtung und ein Verfahren zum entfernten Steuern einer Verkehrssteuervorrichtung.

Aufgabe der vorliegenden Erfindung ist es daher, eine Verbesserung bei der Ermittlung der Geschwindigkeitsempfehlung zu erreichen, wobei insgesamt auch mehr Fahrzeuge erreicht werden sollen.

Diese Aufgabe wird mit den Merkmalen der Ansprüche 1 und 10 gelöst. Bei dem erfindungsgemäß vorgeschlagenen Verfahren werden in einer Datenbank mit der Funktion eines Servers die Position und die Schaltzeiten einer Ampel für eine Vielzahl von Ampeln hinterlegt. Über eine Mobilfunk-Kommunikationsverbindung sind diese Daten (Position und Schaltzeiten) durch ein Kraftfahrzeug abrufbar, so dass dem Fahrer des Fahrzeugs unter Verwendung dieser Informationen, d. h. insbesondere Schaltzeiten und/oder Position der Ampel, die Geschwindigkeitsempfehlung gegeben wird. Durch die Verwendung einer vorzugsweise zentralen Datenbank zur Speicherung der Schaltzeitpunkte der Ampelphasen ist es also möglich, die Schaltzeitpunkte dieser Ampel auch ohne eine direkte Funkverbindung zu dieser speziellen Ampel für die Berechnung von Geschwindigkeitsempfehlungen eines Ampelphasenassistenten zu verwenden. Da die Fahrzeuge bereits vielfach eine Mobilfunk-Kommunikation aufweisen oder zukünftig aufweisen werden, beispielweise um einen Ecall (automatischen Notruf) zu realisieren, wobei die Mobilfunk-Kommunikationseinrichtungen beispielsweise mit einem Fahrerassistenzsystem verbunden sind, kann auf diese Weise ohne die Notwendigkeit eines neuen Hardware-Einsatzes eine Vielzahl von Fahrzeugen erreicht werden. Außerdem bietet die zentrale Verwaltung der Schaltzeiten der Ampeln einen Vorteil bei der Verkehrsplanung, da auf diese Daten auch bei der Entwicklung von Verkehrskonzepten zurückgegriffen werden kann und diese in Simulationen eingehen können.

Erfindungsgemäß wird dabei insbesondere vorgesehen, dass für die Geschwindigkeitsempfehlung an den Fahrer die Position des Fahrzeugs relativ zu der Ampel mit berücksichtigt wird, insbesondere um festzustellen, ob innerhalb der erlaubten Höchstgeschwindigkeit, die beispielsweise als weiterer Parameter mit der Position und den Schaltzeiten der Ampel übertragen werden kann, eine sogenannte grüne Welle für den Fahrer realisiert werden kann, d.h. dass der Fahrer bei dem Erreichen der Ampel nicht zum Anhalten gezwungen wird.

Gemäß einer Weiterentwicklung dieser Verfahrensvariante können die Position des Fahrzeugs und die Position der Ampel in einer digitalen Straßenkarte berücksichtigt werden, in der beispielsweise auch die zulässigen Höchstgeschwindigkeiten vermerkt sind. In diesem Fall müsste diese Geschwindigkeit in der Datenübertragung nicht mit übertragen werden. Außerdem erlaubt diese Verfahrensvariante eine Vorhersage, ob eine Ampel im Verkehrsweg des Fahrzeugs liegt, und den Abruf der Schaltzeitpunkte zu dieser Ampel im Vorfeld durch das Fahrzeug.

Erfindungsgemäß ist die Datenbank dafür vorzugsweise derart sortiert, dass das Abrufen der Daten anhand der Positionsdaten der Ampel und/oder des Fahrzeugs erfolgt, d.h. dass die Ampeln in der Datenbank nach vorzugsweise globalen Koordinaten eines Positions- oder Navigationssystems sortiert sind, um beispielsweise ausgehend von übertragenen Fahrzeugpositionrn die Schaltzeitpunkte der kommenden Ampel sowie gegebenenfalls der darauf folgenden Ampeln zu übertragen.

Eine weitere Verbesserung der Vorhersagegenauigkeit lässt sich erreichen, wenn Navigationsdaten des Fahrzeugs bei der Geschwindigkeitsempfehlung berücksichtigt werden. Dies kann bei einer in ein Navigationssystem eingegebenen Fahrtroute insbesondere dadurch erfolgen, dass weitere Ampeln auf dem Fahrweg für die Ermittlung der Geschwindigkeitsempfehlung berücksichtigt werden und eine grüne Welle für mehrere aufeinanderfolgende Ampeln auch bei Abweichen von einer Hauptverkehrsroute erreicht wird. Für Hauptverkehrsrouten sind die Ampelphasen häufig so vorkonfiguriert, dass eine grüne Welle eingestellt ist. Ohne eingegebene Fahrtroute können die Navigationsdaten des Fahrzeugs auch interpretiert werden, um einen wahrscheinlicheren Weg entlang einer Fahrtroute festzulegen und hierfür eine Geschwindigkeitsempfehlung auszugeben. Wenn bei der Ermittlung der Geschwindigkeitsempfehlung nicht nur die nächste, sondern auch die folgenden Ampeln auf einem längeren Fahrtweg berücksichtigt werden, kann es erfindungsgemäß sinnvoll sein, die kommende und gegebenenfalls die nächste Ampel mit einer höheren Gewichtung zu berücksichtigen. So wird erreicht, dass für die unmittelbar folgenden Ampeln eine optimierte Geschwindigkeitsempfehlung gegeben wird, da insbesondere in Städten nicht vorhersagbar ist, ob Hindernisse auf dem weiteren Fahrweg eintreten, die ohnehin zu einem Abweichen von der Geschwindigkeitsempfehlung zwingen.

In Weiterentwicklung des erfindungsgemäß vorgeschlagenen Verfahrens kann ferner vorgesehen sein, dass die aktuelle oder eine aktuell gemittelte Geschwindigkeit des Fahrzeugs bei der Geschwindigkeitsempfehlung berücksichtigt wird, beispielsweise durch einen um diese aktuelle oder aktuell gemittelte Geschwindigkeit liegenden Geschwindigkeitskorridor. Hierdurch kann eine Wohlfühlgeschwindigkeit des Fahrers oder eine Verkehrssituation bei der Ermittlung der Geschwindigkeitsempfehlung bereits berücksichtigt werden.

Um Ungenauigkeiten durch Zeittoleranzen von Echtzeituhren (Real Time Clock) zu vermeiden, wird gemäß einer besonders bevorzugten Ausführungsform der Erfindung vorgeschlagen, als Referenzzeit die Zeitbasis eines vorzugsweise globalen Positionierungs- oder Navigationssystems zu verwenden. Ein derartiges Positionierungs- oder Navigationssystem kann insbesondere das GPS-System oder das zukünftige europäische Satellitenortungssystem Galileo beziehungsweise vergleichbare Systeme sein, die auf Basis von Satellitensignalen unter Verwendung einer genauen Zeitbasis Ortungen durchführen.

Um die erfindungsgemäß vorgeschlagene Datenbank aktuell zu halten, kann insbesondere bei dynamischer Anpassung der Ampelphasen, d.h. der Zeitdauer bis zu einem Wechsel der Ampelphase, auch eine dynamische Aktualisierung der Datenbank erfolgen. Dies kann vorzugsweise mittels einer Mobilfunkverbindung oder gerade auch in Städten kabelgebundene Kommunikationsnetze wie Bus-Systeme umgesetzt werden. Diese Kommunikationsmöglichkeiten zwischen der Ampel und der Datenbank kann erfindungsgemäß parallel auch für Wartungsaufgaben oder die Übertragung von Störungsmeldungen genutzt werden.

Gemäß einer vorteilhaften Umsetzung wird vorgeschlagen, dass die Mobilfunk-Kommunikationsverbindung mittels 2 G, 2.5 G, 2.75 G, 3 G und/oder 4 G Mobilfunknetzen realisiert wird, die ausreichende Datenübertragungskapazitäten für die zu übertragenden Daten bereitstellen. Die Erfindung ist jedoch nicht auf die bekannten Mobilfunk-Kommunikationslösungen beschränkt, sondern kann grundsätzlich auch mit anderen Funk-Kommunikationslösungen umgesetzt werden, die eine sichere Datenübertragung von einem zentralen Server mit Datenbank zu mobilen Fahrzeugen und/oder Ampeln erlauben.

Um die Anzahl der Funkübertragungen zu reduzieren, kann gemäß einer besonders vorteilhaften Variante des Verfahrens vorgesehen sein, dass bei der Übertragung der Schaltzeiten für die kommende Ampel auch die Schaltzeiten für eine oder mehrere folgende Ampeln gleich mit übertragen werden, insbesondere jeweils zusammen mit den Positionsdaten. So liegen in dem Fahrzeug alle Informationen bereit und können durch den Ampelphasenassistenten ohne weitere Funkkommunikation bei der Ermittlung der Geschwindigkeitsempfehlung berücksichtigt werden.

Die Erfindung betrifft auch eine Vorrichtung zum Steuern des Verkehrsflusses zur Verwendung mit einem Ampelphasenassistenten entsprechend den Merkmalen des Anspruchs 9. Der mit der Vorrichtung verwendete Ampelphasenassistent ist dazu eingerichtet, auf Basis von Informationen über die Zeitdauer bis zum Schalten einer Ampel auf eine andere Ampelphase dem Fahrer eines Fahrzeugs eine Geschwindigkeitsempfehlung zum Heranfahren an die Ampel zu geben, wobei eine Datenbank vorgesehen ist, in welcher die Position und die Schaltzeiten einer Ampel hinterlegt sind, und das eine Mobilfunk-Kommunikationseinrichtung mit der Datenbank verbunden ist, die ein Abfragen der Position und der Schaltzeiten einer Ampel über eine Mobilfunkverbindung in regelmäßigen Zeitabständen und/oder bei einer Veränderung der Schaltzeiten diese Schaltzeiten dem Datenserver mit der Datenbank mitzuteilen, damit diese durch ein kontinuierliches Update der Schaltzeiten dynamisch aktualisiert gehalten werden können.

Die Datenbank ist vorzugsweise dazu eingerichtet, dass die dynamisch ändernden Schaltzeiten in der Datenbank erkannt und mit einer Kennung versehen werden. Die erfindungsgemäße Vorrichtung kann dabei sowohl zur Verbindung mit einem Ampelphasenassistenten ausgebildet sein als auch einen integrierten Ampelphasenassistenten enthalten.

Erfindungsgemäß ist in der Vorrichtung insbesondere in einem Datenserver einer Datenbank vorgesehen, in welcher die Position und die Schaltzeiten einer Ampel für eine Vielzahl von Ampeln hinterlegt sind. Schaltzeiten stellen die Umschaltzeitpunkte zwischen den Ampelphasen (bspw. rot, gelb, grün) dar, wobei es zur Durchführung des erfindungsgemäßen Verfahrens auch ausreichend ist, lediglich die Schaltzeitpunkte für die Phasen rot und grün zu berücksichtigen, da die Gelbphasen sehr kurz sind und bei einer Geschwindigkeitsempfehlung nicht unbedingt berücksichtigt werden müssen. Mit der Datenbank ist erfindungsgemäß eine Mobilfunk-Kommunikationseinrichtung verbunden, die ein Abfragen der

Position und der Schaltzeiten einer oder mehrerer Ampeln über eine Mobilfunkverbindung ermöglicht. Die Datenbank beziehungsweise der Datenserver, auf welchem die Datenbank installiert ist, kann in einer Funktion als Steuereinrichtung insbesondere zur Durchführung des zuvor beschriebenen Verfahrens oder Teilen hiervon eingerichtet sein.

Gemäß einer bevorzugten Ausführungsform der Vorrichtung steht der Datenserver mit einem Empfänger eines insbesondere globalen Positionierungs- oder Navigationssystems in Verbindung und ist dazu eingerichtet, die Zeitbasis des Positionierungs- oder Navigationssystems zu ermitteln. Diese Zeitbasis kann als Referenzzeit verwendet werden, um zu vermeiden, dass jede Ampel die Referenzzeit selbst kennen und genau aufrecht erhalten muss.

Zum Einstellen und/oder dynamischen Aktualisieren beispielsweise bei Änderungen der Schaltzeiten kann eine Ampel zur Durchführung des erfindungsgemäßen Verfahrens in vorgebbaren Abständen die Zeitschaltpunkte der einzelnen Phasen an den Datenserver übertragen, wobei die Zeit zwischen Zeitschaltpunkt und Übertragung erfasst und mit übertragen wird. Mit diesen Informationen kann der Datenserver die Schaltzeit dann auf die Referenzzeit transformieren und aufbauend auf dieser Zeitbasis abspeichern. Aufgrund der kurzen Zeit zwischen einem Schaltzeitpunkt einer Phasenumschaltung der Ampel und der Übertragung zum Server tritt hierbei keine nennenswerte Ungenauigkeit auf. Auf dieses Vorgehen kann jedoch verzichtet werden, wenn die Ampel die Referenzzeitbasis selbst kennt, beispielsweise weil auch sie mit einem Empfänger des Positionierungs- oder Navigationssystems ausgestattet ist oder die Referenzzeit in regelmäßigen Zeitabständen über eine Kommunikationsverbindung synchronisiert. Teilweise ist in Ampelsteuerungen auch ein Programm installiert, das die Schaltzeiten fest vorgibt. Dann ist es beispielsweise auch möglich, das Programm und dessen Startzeitpunkt an die Datenbank zu übertragen. Die Datenbank kann hierauf aufbauend die Schaltzeitpunkte für diese Ampel errechnen und in der Datenbank explizit oder als Rechenvorschrift ablegen. Daher ist es grundsätzlich ausreichend, wenn das Programm und der Startzeitpunkt nur einmal, insbesondere bei Aufnahme des Betriebs, gesendet werden. Zur Synchronisation bietet es sich jedoch an, den Startzeitpunkt und ggf. auch das Programm in festen Zeitabständen erneut zu übertragen. Ein geeigneter Zeitraum sind etwa 24 Stunden, d.h. eine einmal täglich stattfindende Synchronisation.

In Weiterentwicklung der Erfindung kann die Vorrichtung auch eine mobile Sende- und Empfangseinrichtung mit einer Schnittstelle zu einem Ampelphasenassistenten aufweisen. Diese Kommunikationseinrichtung ist vorzugsweise in einem Fahrzeug montiert und kann eine Einheit mit dem Ampelphasenassistenten darstellen, der die Kommunikationseinrichtung ansteuert. Natürlich kann auch eine von dem Ampelphasenassistenten separate Steuereinrichtung vorgesehen sein, damit die Vorrichtung unabhängig von dem Ampelphasenassistenten betrieben werden kann und diesem lediglich die benötigten Informationen zur Verfügung stellt. In dieser letzten Variante eignet sich die erfindungsgemäß vorgeschlagene Vorrichtung insbesondere zur Nachrüstung bestehender Ampelphasenassistenten.

In einer umfassenden Ausgestaltung der erfindungsgemäßen Vorrichtung sind die Sende- und Empfangseinrichtung und/oder der Ampelphasenassistent in ein Fahrerassistenzsystem integriert, welches auch andere Funktionen aufweist und insbesondere als Rechner, beispielsweise mit programmierbaren Mikroprozessor oder vergleichbarem Rechenwerk, ausgebildet ist. In diesem Fall kann der mobile auf das Fahrzeug entfallende Teil der erfindungsgemäßen Vorrichtung auch als Computerprogrammprodukt ausgebildet sein, welches den Prozessor des Fahrerassistenzsystems zur Durchführung des vorbeschriebenen Verfahrens einrichtet und die in dem Fahrzeug vorhandenen Komponenten, insbesondere die Sende- und Empfangseinrichtung und den Ampelphasenassistenten, in erfindungsgemäßer Weise nutzt.

Weitere Vorteile, Merkmale und Anwendungsmöglichkeiten der vorliegenden Erfindung ergeben sich auch aus der nachfolgenden Beschreibung eines Ausführungsbeispiels und der Zeichnung. Dabei bilden alle beschriebenen und/oder bildlich dargestellten Merkmale für sich oder in beliebiger Kombination den Gegenstand der vorliegenden Erfindung, auch unabhängig von ihrer Zusammenfassung in den Ansprüchen oder deren Rückbezügen.

Es zeigt:
- Fig. 1: schematisch eine Ausführungsform der erfindungsgemäßen Vorrichtung bei Durchführung des vorgeschlagenen Verfahrens.

In Fig. 1 ist eine Vorrichtung 1 zum Steuern des Verkehrsflusses dargestellt, die einen Datenserver 2 mit einer Datenbank aufweist, in welcher die Position P und die Schaltzeiten Si einer Ampel 3 für eine Vielzahl von Ampeln 3 hinterlegt sind, wobei in Fig. 1 nur ein Datensatz (P, Si) einer Ampel 3 dargestellt ist. Mit der Datenbank 2 des Datenservers verbunden ist eine Mobilfunk-Kommunikationseinrichtung 4, die ein Abfragen der Position P und der Schaltzeiten Si von Ampeln 3 über eine Mobilfunkverbindung 5 ermöglicht. Die Mobilfunkverbindung 5 kann beispielsweise eines der typischerweise kommerziell angebotenen Mobilfunknetze der Generationen 2 G, 2.5 G, 2.75 G, 3 G oder 4 G sein, die mit unterschiedlicher Übertragungsgeschwindigkeit die Übertragung von Daten ermöglichen.

Häufig sind Fahrzeuge 6 bereits mit entsprechenden mobilen Sende- und Empfangseinrichtungen 7 ausgestattet. Diese Sende- und Empfangseinrichtung 7, welche eine Vielzahl von Datenübertragungen aus dem Fahrzeug 6 auch für andere Funktionseinheiten durchführt, weist eine Schnittstelle zu einem Ampelphasenassistenten 8 auf, der in dem Fahrzeug 6 realisiert ist. Der Ampelphasenassistent 8 ist dazu eingerichtet, auf Basis von Informationen über die Zeitdauer bis zum Schalten der Ampel 3 (Schaltzeiten Si) auf eine andere Ampelphase dem Fahrer des Fahrzeugs 6 eine Geschwindigkeitsempfehlung zum Heranfahren an die Ampel 3 zu geben, damit er diese möglichst während der Grünphase erreicht und an der Ampel 3 nicht anhalten muss. Dazu wird gesteuert durch den Ampelphasenassistenten 8 bei dem Datenserver beziehungsweise der Datenbank 2 abgefragt, welche Schaltzeiten Si zu erwarten sind. Die Ampel 3 wird dabei über ihre Positionsdaten P identifiziert, die das Auto aus einem ebenfalls mit der mobilen Sende- und Empfangseinrichtung in Verbindung stehenden Positionierungs- oder Navigationssystem 9 kennt.

Das Positionierungs- oder Navigationssystem 9 ermöglicht auch aus der aktuellen Position des Fahrzeugs 6 und der Position P der Ampel 3 durch den Ampelphasenassistenten 8 eine sehr genaue Geschwindigkeitsempfehlung für das Heranfahren an die Ampel 3 zu geben, bei der ggf. sogar die aktuelle Höchstgeschwindigkeit oder die Straßenbeschaffenheit berücksichtigt wird.

Als gemeinsame Referenzzeit wird die Zeitbasis eines globalen Positionierungs- oder Navigationssystems verwendet, welche auch das Positionierungs- oder Navigationssystem 9 in dem Fahrzeug 6 nutzt. Dies kann beispielsweise das derzeit weit verbreitete GPS-System sein, wobei auch andere, beispielsweise zukünftige Systeme wie das Galileo-System in Frage kommen.

Um die Schaltzeiten Si der Ampel 3 auf die gemeinsame Referenzzeit einzustellen, weist die Vorrichtung 1 eine mit der Mobilfunk-Kommunikationseinrichtung 4 und dem Datenserver beziehungsweise der Datenbank 2 in Verbindung stehenden Empfänger 10 des Positionierungs- oder Navigationssystems auf, der dazu eingerichtet ist, die Zeitbasis des Positionierungs- oder Navigationssystems zu ermitteln. Damit könnend die von der Ampel 3 beispielsweise auch mittels einer Mobilfunkverbindung 5 übertragenen Schaltzeiten Si in der Datenbank 2 mit der in dem gesamten System gültigen Referenzzeit abgelegt werden. Auf diese Weise werden Synchronisationsprobleme verschiedener Uhren in unterschiedlichen Komponenten des gesamten Systems durch Verwendung der gemeinsamen Zeitbasis vermieden.

Da Ampeln 3 ihre Schaltzeiten häufig auch dynamisch in Reaktion auf einen Verkehrsfluss anpassen, wird vorgeschlagen, dass die Ampeln 3 über die Mobilfunkverbindung 5 in regelmäßigen Zeitabständen und/oder bei einer Veränderung der Schaltzeiten Si diese Schaltzeiten dem Datenserver mit der Datenbank 2 mitteilen, damit diese durch ein kontinuierliches Update der Schaltzeiten Si dynamisch aktualisiert gehalten werden können. Um die Indizierung in dem System zu vereinfachen, können sich dynamisch ändernde Schaltzeiten in der Datenbank 2 erkannt und mit einer Kennung (Flag) versehen werden, die einen schnelleren Zugriff auf diese Schaltzeiten für eine fortlaufende Aktualisierung ermöglicht. Dies kann beispielsweise durch eine spezielle Indizierung dieser Schaltzeiten in der Datenbank 2 erfolgen.

Mit dem vorliegenden System werden die Schaltzeitpunkte Si im Zusammenhang mit der Position P einer Ampel 3 zu deren Identifizierung in einer vorzugsweise zentralen Datenbank 2 gespeichert und können dort auch ohne eine direkte Ad-hoc-Funkverbindung zwischen der Ampel 3 und dem Fahrzeug 6 über eine Mobilfunkverbindung 5 abgerufen werden. Mobilfunk-Kommunikationseinrichtungen mit einer mobilen Sende- und Empfangseinrichtung 7 sind in Fahrzeugen 6 beispielsweise für einen Ecall häufig installiert, so dass auf bestehende Kommunikationstechnik zurückgegriffen werden kann. Dies ist technisch einfacher als der Aufbau von Ad-hoc-Netwerkverbindungen. Damit stehen einem Ampelphasenassistenten 8 die benötigten Informationen auf technisch einfache Weise zur Verfügung, ohne dass eine direkte Funk-Kommunikationsverbindung zwischen Ampel 3 und Fahrzeug 6 aufgebaut werden muss.

### Bezugszeichenliste:

- 1: Vorrichtung zum Steuern des Verkehrsflusses
- 2: Datenserver, Datenbank
- 3: Ampel
- 4: Mobilfunk-Kommunikationseinrichtung
- 5: Mobilfunkverbindung
- 6: Fahrzeug
- 7: Sende- und Empfangseinrichtung
- 8: Ampelphasenassistent
- 9: Positionierungs- oder Navigationssystem
- 10: Empfänger

- P: Position einer Ampel
- Si: Schaltzeiten einer Ampelphase (i)

## Patentansprüche

1. Verfahren zum Steuern des Verkehrsflusses, bei dem die Information über die Zeitdauer bis zum Schalten einer Ampel (3) auf eine andere Ampelphase verwendet wird, um dem Fahrer eines Fahrzeugs (6) eine Geschwindigkeitsempfehlung zum Heranfahren an die Ampel (3) zu geben, wobei in einer Datenbank (2) die Position (P) und die Schaltzeiten (Si) einer Ampel (3) hinterlegt werden und über eine Mobilfunk-Kommunikationsverbindung (5) von einem Fahrzeug (6) abrufbar sind und dass dem Fahrer des Fahrzeugs (6) unter Verwendung dieser Informationen die Geschwindigkeitsempfehlung gegeben wird, **dadurch kennzeichnet, dass** bei dynamischer Anpassung der Ampelphasen eine dynamische Aktualisierung der Datenbank (2) erfolgt.

2. Verfahren nach Anspruch 1, **dadurch kennzeichnet, dass** für die Geschwindigkeitsempfehlung die Position des Fahrzeugs (6) relativ zu der Ampel (3) mit berücksichtigt wird.

3. Verfahren nach Anspruch 2, **dadurch kennzeichnet, dass** die Position des Fahrzeugs (6) und die Position (P) der Ampel (3) in einer digitalen Straßenkarte berücksichtigt werden.

4. Verfahren nach Anspruch 2 oder 3, **dadurch kennzeichnet, dass** Navigationsdaten des Fahrzeugs (6) bei der Geschwindigkeitsempfehlung berücksichtigt werden.

5. Verfahren nach einem der vorhergehenden Ansprüche, **dadurch kennzeichnet, dass** die Geschwindigkeit des Fahrzeugs (6) bei der Geschwindigkeitsempfehlung berücksichtigt wird.

6. Verfahren nach einem der vorhergehenden Ansprüche, **dadurch kennzeichnet, dass** als Referenzzeit die Zeitbasis eines globalen Positionierungs- oder Navigationssystems verwendet wird.

7. Verfahren nach einem der vorhergehenden Ansprüche, **dadurch kennzeichnet, dass** die Mobilfunk-Kommunikationsverbindung (5) mittels 2 G, 2.5 G, 2.75 G, 3 G und/oder 4 G Mobilfunknetzen erfolgt.

8. Verfahren nach einem der vorhergehenden Ansprüche, **dadurch kennzeichnet, dass** bei der Übertragung der Schaltzeiten (Si) für die kommende Ampel (3) auch die Schaltzeiten für eine oder mehrere folgende Ampel (n) gleich mit übertragen werden.

9. Vorrichtung zum Steuern des Verkehrsflusses zur Verwendung mit einem Ampelphasenassistenten (8), welcher dazu eingerichtet ist, auf Basis von Informationen über die Zeitdauer bis zum Schalten einer Ampel (3) auf eine andere Ampelphase dem Fahrer eines Fahrzeugs (6) eine Geschwindigkeitsempfehlung zum Heranfahren an die Ampel (3) zu geben, wobei eine Datenbank (2) vorgesehen ist, in welcher die Position (P) und die Schaltzeiten (Si) einer Ampel (3) hinterlegt sind, und das eine Mobilfunk-Kommunikationseinrichtung (4) mit der Datenbank (2) verbunden ist, die ein Abfragen der Position (P) und der Schaltzeiten (Si) einer Ampel (3) über eine Mobilfunkverbindung (5) in regelmäßigen Zeitabständen und/oder bei einer Veränderung der Schaltzeiten (Si) diese Schaltzeiten dem Datenserver mit der Datenbank (2) mitzuteilen, damit diese durch ein kontinuierliches Update der Schaltzeiten (Si) dynamisch aktualisiert gehalten werden können.

10. Vorrichtung nach Anspruch 9, **dadurch gekennzeichnet, dass** die Datenbank (2) dazu eingerichtet ist, dass die dynamisch ändernden Schaltzeiten in der Datenbank (2) erkannt und mit einer Kennung versehen werden.

## Claims

1. A method for controlling a flow of traffic, in which information about a period of time before a set of traffic lights (3) changes to another traffic light phase is used to provide a driver of a vehicle (6) with a speed recommendation for approaching the traffic lights (3), wherein a database (2) is used to store a position (P) and change times (Si) of a set of traffic lights (3), and said position and change times can be retrieved by a vehicle (6) via a mobile radio communication link (5), and that the driver of the vehicle (6) is provided with the speed recommendation using this information, **characterized in that** dynamic adaptation of traffic light phases involves the database (2) being dynamically updated.

2. The method according to Claim 1, **characterized in that** a position of the vehicle (6) relative to the traffic lights (3) is also taken into account for the speed recommendation.

3. The method according to Claim 2, **characterized in that** the position of the vehicle (6) and the position (P) of the traffic lights (3) are taken into account in a digital roadmap.

4. The method according to Claim 2 or 3, **characterized in that** navigation data for the vehicle (6) are taken into account for the speed recommendation.

5. The method according to any one of the preceding claims, **characterized in that** a speed of the vehicle (6) is taken into account for the speed recommendation.

6. The method according to any one of the preceding claims, **characterized in that** a reference time used is a time base for a global positioning or navigation system.

7. The method according to any one of the preceding claims, **characterized in that** the mobile radio communication link (5) is effected using 2 G, 2.5 G, 2.75 G, 3 G and/or 4 G mobile radio networks.

8. The method according to any one of the preceding claims, **characterized in that** transmission of the change times (Si) for upcoming traffic lights (3) involves change times for one or more subsequent set(s) of traffic lights that are also being transmitted.

9. An apparatus for controlling a flow of traffic for use with a traffic light phase assistant (8), which is set up to take information about a period of time before a set of traffic lights (3) changes to another traffic light phase as a basis for providing a driver of a vehicle (6) with a speed recommendation for approaching the traffic lights (3), wherein a database (2) is provided which stores a position (P) and the change times (Si) of a set of traffic lights (3), and the one mobile radio communication device (4) is connected to the database (2) which allows the position (P) and the change times (Si) of a set of traffic lights (3) to be requested via a mobile radio link (5) at regular intervals of time and/or allows these change times (Si) to be communicated to the data server with the database (2) at regular intervals of time when the change times (Si) are altered so that they can be dynamically kept up to date by means of a continuous update of the change times (Si).

10. The device according to Claim 9, **characterized in that** the database (2) is set up such that the dynamically changing change times can be identified in the database (2) and provided with an identifier.

## Revendications

1. Procédé en vue de réguler le trafic, lors duquel l'information sur la durée avant le passage d'un feu (3) à une autre couleur est utilisée pour donner au conducteur d'un véhicule (6) une recommandation de la vitesse à laquelle il doit s'approcher du feu (3), pendant lequel la position (P) et les temps de commutation (Si) d'un feu (3) sont enregistrés dans une base de données (2) et sont consultables via une liaison de communication de téléphonie mobile (5) à partir d'un véhicule (6) et lors duquel est communiquée au conducteur du véhicule (6), à condition que ce dernier utilise ces informations, la recommandation de vitesse, **caractérisé en ce qu'**une mise à jour dynamique de la base de données (2) est opérée lors d'une mise à jour dynamique des phases des feux.

2. Procédé selon la revendication 1, **caractérisé en ce que** la position du véhicule (6) par rapport au feu (3) est prise en compte pour la recommandation de vitesse.

3. Procédé selon la revendication 2, **caractérisé en ce que** la position du véhicule (6) ainsi que celle (P) du feu (3) sont prises en compte dans une carte routière numérique.

4. Procédé selon les revendications 2 et 3, **caractérisé en ce que** les données de navigation du véhicule (6) sont prises en compte pour la recommandation de vitesse.

5. Procédé selon l'une des revendications précédentes, **caractérisé en ce que** la vitesse du véhicule (6) est prise en compte pour la recommandation de vitesse.

6. Procédé selon l'une des revendications précédentes, **caractérisé en ce que** le temps de référence est utilisé comme base de temps d'un système de navigation ou de positionnement global.

7. Procédé selon l'une des revendications précédentes, **caractérisé en ce que** la liaison de communication de téléphonie mobile (5) est opérée au moyen de réseaux de téléphonie mobile 2 G, 2.5 G, 2.75 G, 3 G et / ou 4 G.

8. Procédé selon l'une des revendications précédentes, **caractérisé en ce que** lors de la transmission des temps de commutation (Si) pour le feu qui arrive (3) la retransmission des temps de commutation pour un ou plusieurs feux suivants (n) peut aussi être opérée au même moment.

9. Dispositif en vue de réguler le trafic devant être mis en place avec un assistant de séquence des feux (8) installé en vue de donner, sur le fondement d'informations sur la durée avant le passage d'un feu (3) à une autre couleur, au conducteur d'un véhicule (6) une recommandation de la vitesse à laquelle il doit s'approcher du feu (3) ; pour ce faire, une base de données (2) est prévue, dans laquelle la position (P) et les temps de commutation (Si) d'un feu (3) sont enregistrés et une liaison de communication de téléphonie mobile (4) est reliée à la base de données (2), celle-ci permettant une consultation de la position (P) et des temps de commutation (Si) d'un feu (3) via une liaison de communication de téléphonie mobile (5) à intervalles réguliers et / ou devant en cas de changement des temps de commutation (Si) communiquer ces temps de commutation au serveur de données relié à la base de données (2), afin que ceux-ci puissent, par une mise à jour continue des temps de commutation (Si) être actualisés de manière dynamique.

10. Dispositif selon la revendication 9, **caractérisé en ce que** la base de données (2) est installée, de sorte à ce que les temps de commutation changeant de manière dynamique dans la base de données (2) soient reconnus et qu'ils soient munis d'un identifiant.
